# EUROPÄISCHE PATENTSCHRIFT

(11) **EP 0 425 786 B1**
(45) Veröffentlichungstag und Bekanntmachung des Hinweises auf die Patenterteilung: **02.02.1994**
(21) Anmeldenummer: 90116232.1
(22) Anmeldetag: 03.11.1989
(51) Int. Cl.: E06C 1/22, E06C 1/32, E06C 7/44

(54) **Leiter**
Ladder
Echelle

(30) Priorität: 12.11.1988 DE 8814195 U
(43) Veröffentlichungstag der Anmeldung: 08.05.1991
(62) Teilanmeldung aus: 89120370.5
(73) Patentinhaber: KRAUSE-WERK GMBH & CO. KG, D-36295 Alsfeld (DE)
(72) Erfinder: Krause, Günther, W-36295 Alsfeld (DE)
(74) Vertreter: Missling, Arne, Dipl.-Ing.

(56) Entgegenhaltungen:
- DE-A- 2 750 665
- DE-A- 3 446 255
- DE-U- 1 899 089
- DE-U- 8 701 700
- GB-A- 2 081 793
- US-A- 4 376 470
- US-A- 4 407 045

## Beschreibung

Die Erfindung betrifft ein Leiterelement, welches jeweils mehrere an den Stirnseiten von zueinander parallelen Holmen befestigte Sprossen umfaßt.

In der industriellen Fertigung ist es erforderlich, Leitern so auszubilden, daß diese zum einen eine hohe Festigkeit und Lebensdauer aufweisen und zum anderen einfach und kostengünstig herstellbar sind. Dabei erweist es sich insbesondere als problematisch, die Sprossen mit dem Holmen zu verbinden. Bei einfachen Leiterelementen geschieht dies dadurch, daß die Holme Ausnehmungen aufweisen, in welche die Sprossen eingesteckt werden. Diese Vorgehensweise ist jedoch nicht in allen Ausgestaltungsformen einer Leiter verwendbar, da sich vielfach die Notwendigkeit ergibt, die Innenseiten der Leiterholme frei von Sprossen zu halten, d.h. die Sprossen auf die Stirnseiten der Leiterholme aufzusetzen. Diese Konstruktionsweise ist vom Prinzip her nicht weiter kompliziert, es ist lediglich erforderlich, die Sprossen mit den Holmen in fester Weise zu verbinden, beispielsweise zu verschweißen. Technisch gesehen spielt dies bei üblichen Aluminiumprofilen keine besondere Rolle. Demgegenüber ist es aus produktionstechnischen und wirtschaftlichen Gründen sehr unerwünscht, die Sprossen mit den Holmen in der angegebenen Weise zu verbinden, da sehr viele Schweißnähte erforderlich sind, welche in der Herstellung aufwendig sind und insbesondere ein hohes Maß an Kontrolle und Überprüfung erfordern.

Aus der DE-U-18 99 089 ist es bereits bekannt, die Enden von hohlprofilartigen Sprossen zusammenzupressen und mit mittig aus den Stegen der Holme herausgezogenen Gurtblechen zu verschweißen, wobei die Gurtbleche eine schmale Nut für das zusammengepreßte Hohlprofil der Sprosse bilden. Eine solche mittige Anordnung der Sprossen ist in vielen Fällen unerwünscht, beispielsweise vor allem bei Teleskopleiterelementen. Außerdem führt die Unterbrechung des Stegbleches an den Holmen zu einem verringerten Widerstandsmoment, das durch eine beidseitige Verschweißung an den Sprossen wiederhergestellt werden muß.

Aus der DE-A-34 46 255 ist es andererseits auch bekannt, das Teleskopleiterelement mit einem U-förmigen Querschnitt über den Leiterholmen des Leiterelementes gleiten zu lassen und mit Hilfe einer Verrastung höhenzufixieren. Bei dieser Ausführung befinden sich die Sprossen des Teleskopleiterelementes an einem Gurtblech des U-förmigen Holmes und werden dort verschweißt. Die Verrastung des Teleskopleiterelementes erfordert hier einen durchgehenden Querschnitt von deren Sprossen, wodurch ebenfalls ein erheblicher technologischer und zeitlicher Aufwand getrieben werden muß.

Der Erfindung liegt die Aufgabe zugrunde, ein Leiterelement der eingangs genannten Art zu schaffen, welches bei einfachem Aufbau und hoher Betriebssicherheit eine technisch einfache und kostengünstige Befestigung der Sprossen an den Holmen ermöglicht.

Erfindungsgemäß wird die Aufgabe dadurch gelöst, daß die Sprossen des Leiterelementes in Form von an ihren Enden zusammengepreßten Hohlprofilen ausgebildet sind in der Weise, daß jeweils eine unverformte, erste Seitenfläche einer Sprosse an einer der Stirnseiten eines der Holme anliegt, während eine der ersten gegenüberliegende zweite Seitenfläche so in Richtung auf die erste Seitenfläche verformt ist, daß ihr zur ersten Seitenfläche im wesentlichen paralleles Endstück dieser Seitenfläche benachbart ist, und daß die Holme des Leiterelementes jeweils an der Stirnseite eine Längsnut aufweisen, in welcher die Enden der Sprossen befestigt sind, wobei die Längsnut von der Stirnseite und einer zu dieser parallelen Leiste gebildet wird, die durch ein Verbindungsstück an die Stirnseite angeschlossen ist.

Das erfindungsgemäße Leiterelement zeichnet sich durch eine Reihe erheblicher Vorteile aus. Um die Herstellungskosten zu senken und um den Aufbau zu vereinfachen, ist es günstig, daß die Sprossen des Leiterelementes in Form von an ihren Enden zusammengepreßten Hohlprofilen ausgebildet sind. Es ist bei dieser Ausgestaltung nicht erforderlich, zusätzliche Deckkappen oder ähnliches an den Enden der Sprossen vorzusehen. Weiterhin wird die Verletzungsgefahr minimiert, da keine oder nur unerhebliche Kanten vorhanden sind. Ferner erweist es sich als besonders günstig, daß die Holme des Leiterelementes jeweils eine Längsnut aufweisen, in welchen die Enden der Sprossen, d.h. die zusammengepreßten Endbereiche befestigt sind. Auf diese Weise kann eine besonders sichere Lagerung der Sprossen erfolgen. Weiterhin ist es bei dieser Ausgestaltungsform möglich, die Sprossen mittels nur einer einzigen Schweißnaht fest mit dem jeweiligen Holm zu verbinden. Durch diese Maßnahme werden zum einen die Herstellungskosten erheblich gesenkt, zum anderen erweist es sich aus optischen Gründen als besonders vorteilhaft, nur eine einzige Schweißnaht verwenden zu müssen.

Es ist möglich, eine handelsübliche Gelenkleiter mittels des Leiterelementes so auszurüsten, daß diese über einen großen Höhenbereich höhenveränderbar einstellbar ist. Weiterhin wird durch das Leiterelement die Festigkeit der Gelenkleiter nicht beeinflußt, da keine deren Leiterelemente schwächende Anbauten erforderlich sind. Zusätzlich können zwei Leiterelemente über ein übliches Gelenk miteinander verbunden werden.

In einer weiteren, besonders günstigen Ausgestaltung ist vorgesehen, daß an den oberen Enden der Holme zumindest eines Leiterelements jeweils ein Verbindungselement gelagert ist, welches an dem oberen Ende des jeweiligen Holms eines anderen Leiterelements befestigbar ist. Bei dieser Ausgestaltungsform ist es erfindungsgemäß möglich, die beiden Leiterelemente miteinander zu verbinden. Die Bedienungsperson erhält somit die Möglichkeit, aus den durch das Gelenk verbundenen Leiterelementen Leitern zu bilden, über welche eine Bohle oder ähnliches gelegt werden kann, um ein Arbeitsgerüst zu bilden.

Zur sicheren Verbindung der beiden Leiterelemente dient erfindungsgemäß ein Verbindungselement in Form einer an den jeweiligen Holm schwenkbar gelagerten Lasche, deren freies Ende mit einer Ausnehmung zur Durchführung eines Rastknopfes des jeweils anderen Leiterelements versehen ist.

Erfindungsgemäß ist es somit möglich, die Rastknöpfe der Leiterelemente dazu zu verwenden, die beiden Leiterelemente mittels des Verbindungselements zu verbinden. Diese Ausgestaltungsform bringt den Vorteil mit sich, daß Beschädigungen der Profile der Leiterelemente vermieden werden, da die Befestigungsstellen der Rastknöpfe, über welche die Krafteinleitung erfolgt, bereits eine ausreichende Festigkeit aufweisen. Weiterhin kann es sich als günstig erweisen, wenn das obere Ende des Holms des Leiterelements mit einer schlitzartigen Ausnehmung zur Durchführung der Lasche versehen ist. Da der Ort der Befestigung der Lasche festgelegt ist, kann die schlitzartige Ausnehmung so ausgebildet sein, daß sich diese nur über einen geringen Bereich der Gesamtlänge des Holmes erstreckt. Dies beeinträchtigt nicht die Gesamtfestigkeit des Leiterelements, gibt jedoch die Möglichkeit, gezielte Anlageflächen für die Lasche zu schaffen, um eine ausreichend stabile Befestigung der oberen Bereiche der Holme zu gewährleisen. Dabei ist insbesondere darauf hinzuweisen, daß die Abstützung der oberen Bereiche der Holme nicht direkt gegeneinander, sondern jeweils gegen den Rastknopf bzw. die Lasche erfolgt, so daß Beschädigungen des Profils der Holme vermieden werden.

Bevorzugterweise ist die Lasche schwenkbar unterhalb des jeweils zugeordneten Rastknopfes gelagert. Da bei einer Verbindung der oberen Bereiche der Holme des Leiterelementes die Lasche unter Belastung nach oben verschwenkt wird, kommt diese in Anlage an den Rastknopf bzw. an dessen Bolzen und wird von diesem abgestützt. Auch dies vermeidet Beschädigungen des Profils der Holme des Leiterelements.

Um eine Gelenkleiter aus erfindungsgemäßen Leiterelementen auch unebenem Untergrund, beispielsweise auf Treppen oder ähnlichem sicher aufstellen zu können, kann es sich als besonders günstig erweisen, daß am unteren Ende des Holms des Leiterelements jeweils eine Verlängerungsstrebe gelagert ist. Es ist somit möglich, jeden der Holme einzeln in seiner Länge zu variieren. Die Verlängerungsstrebe ist bevorzugterweise längs des Holms verschiebbar und mittels einer Feststelleinrichtung feststellbar. Dabei kann es sich als günstig erweisen, die Verlängerungsstrebe mit einem Querschnitt auszubilden, welcher in etwa dem Querschnitt der Leiterelemente entspricht, so daß ein fester Halt an dem Holm des Teleskopleiterelementes sichergestellt ist.

Zur Erhöhung der Kippsicherheit der Gelenkleiter kann es sich weiterhin als günstig erweisen, die unteren Enden der Holme des Leiterelements seitlich auszustellen.

Die Gelenkleiter ist, wie beschrieben, aus einfachen, kostengünstig herstellbaren Einzelteilen aufgebaut und einfachst herstellbar. Aus alledem ergeben sich sehr niedrige Gesamtkosten und eine wirtschaftliche Fertigungsmöglichkeit.

Bei einer entsprechenden Ausgestaltung des Gelenks, welches die beiden Leiterelemente verbindet, ist es möglich die beiden Leiterelemente aus der Ruheposition in eine zueinander fluchtende, um 180° verschwenkte Position zu bringen, so daß die erfindungsgemäße Leiter als Anlegeleiter verwendbar ist. Durch die Leiterelemente läßt sich dabei eine sehr große Arbeitshöhe erreichen.

Im folgenden wird die Erfindung anhand eines Ausführungsbeispiels in Verbindung mit der Zeichnung beschrieben. Dabei zeigt:
- Figur 1: eine Seitenansicht einer Gelenkleiter mit erfindungsgemäßen Leiterelementen in einem betriebsbereiten Zustand
- Figur 2: eine Seitenansicht der oberen Enden der miteinander verbundenen Holme der Leiterelemente
- Figur 3: eine stirnseitige Ansicht auf die in Figur 1 dargestellte Gelenkleiter,
- Figur 4: eine Schnittansicht entlang der Linie IV-IV von Figur 1
- Figur 5: eine Detail-Seitenansicht gemäß der Blickrichtung V der Figur 1 und
- Figur 6: eine Schnittansicht entlang der Linie VI-VI von Figur 1.

Die Gelenkleiter umfaßt zwei Leiterelemente 1, welche mittels eines an ihrem oberen Ende angeordneten Gelenks 6 miteinander verbunden sind. Das Gelenk 6 ist in üblicher Weise ausgebildet und in bestimmten Schwenkwinkeln arretierbar.

Die Leiterelemente 1 umfassen jeweils zwei Holme 2, in welche mehrere Sprossen 3 eingesetzt sind. Wie aus Figur 4 ersichtlich, weisen die Holme 2 einen rechteckigen Querschnitt auf und sind mit viereckigen oder quadratischen Ausnehmungen versehen, in welche die Sprossen 3, welche ebenfalls in Form eines Hohlprofils ausgebildet sind, passend einsetzbar sind. Die äußeren Enden der Sprossen 3 sind jeweils mittels einer Umbördelung 18 an den Sprossen 3 befestigt. Dabei ist der Innerraum der Hohlprofile der Sprossen 3 von der Außenseite der Holme 2 aus zugänglich.

An den Holmen 2 der Leiterelemente 1 sind jeweils Leiterelemente 4 gelagert, welche jeweils zwei Holme 7 und mehrere Sprossen 8 umfassen. Die Ausgestaltung der Leiterelemente 4 wird im Einzelnen noch näher beschrieben. Die Leiterelemente 4 sind längs der Leiterelemente 1 verschiebbar und mittels Verrastungseinrichtungen 5 in ihrer jeweiligen Stellung fixierbar. An den unteren Enden tragen die Holme 7 jeweils einen Standfuß 19.

In Figur 4 ist ein Schnitt entlang der Linie IV-IV von Figur 1 dargestellt. Dabei ist zu sehen, daß der Holm 7 des Leiterelements 4 im wesentlichen einen U-förmigen Querschnitt aufweist und den Holm 2 des Leiterelements 1 an drei Seiten umgreift. An einer Außenseite des U-förmigen Querschnitts ist eine Längsnut 9 ausgebildet.

Die Sprossen 8 des Leiterelements 4 sind ebenfalls in Form eines, bevorzugterweise quadratischen, Hohlprofils ausgebildet und an ihren Enden so geguetscht, daß die Enden in die Längsnut 9 einführbar sind. Die Befestigung der Sprossen 8 an dem Holm 9 erfolgt mittels einer Schweißnaht 20.

An der Seitenfläche des Holms 7 ist eine Ausnehmung ausgebildet, in welche eine Führungsbuchse 21 eingesetzt ist, in welcher ein Rastknopf 10 bzw. dessen Bolzen 11 gelagert ist. Die Führungsbuchse 21 ist, wie insbesondere aus Figur 2 ersichtlich, mit einer Nut 22 versehen, in welcher ein Rastelement 12, bevorzugterweise in Form eines drahtförmigen Federelementes, angeordnet ist. Am Außenumfang des Bolzens 11 des Rastknopfes 10 sind zwei Ringnuten 23, 24 vorgesehen, wobei die Ringnut 24 am äußersten Endbereich des Bolzens 11 vorgesehen ist, während die Ringnut 23 an dem dem Rastknopf 10 zugewandten Bereich ausgebildet ist. Die Ringnuten 23, 24 sind so ausgestaltet, daß das federartige Rastelement 12 zur Verrastung des Rastknopfes 10 in die Ringnut 23 oder 24 einbringbar ist. Es ist somit möglich, den Rastknopf 10 in der in Figur 4 gezeigten Stellung zu arretieren,in welcher er in die Ausnehmung der Sprosse 3 hineinragt und eine sichere Fixierung des Leiterelements 4 relativ zu dem Leiterelement 1 sicherstellt. Wenn der Rastknopf 10 nach außen gezogen wird, so daß das Rastelement 12 in die Ringnut 24 einrastet, ist es problemlos möglich, das Leiterelement 4 relativ zu dem Leiterelement 1 zu verschieben.

Bei dem gezeigten Ausführungsbeispiel sind am oberen Bereich des einen Leiterelements 4 Laschen 13 gelagert, welche jeweils um einen Drehpunkt 25 schwenkbar sind. An jeder Seite des Leiterelements 4 ist jeweils eine Lasche 13 vorgesehen. Das freie Ende jeder Lasche 13 ist mit einer Ausnehmung 14 versehen, welche so dimensioniert ist, daß der Bolzen 11 des Rastknopfes 10 des jeweils anderen Leiterelements 4 durch die Ausnehmung 14 durchführbar ist. Der Drehpunkt 25 ist unterhalb des zugeordneten Rastknopfes 10 angeordnet, so wie dies in Figur 2 dargestellt ist. Mittels der Lasche 13 ist es möglich, bei abgenommenen Leiterelementen 4 deren obere Bereiche miteinander zu verbinden, so wie dies in Figur 2 dargestellt ist, um auf diese Weise eine separate Doppelleiter ausbilden zu können.

Wie in Figur 2 gezeigt, weist der Holm 7 an seinem oberen Ende eine schlitzartige Ausnehmung 15 auf, durch welche die Lasche durchsteckbar ist. In dem betriebsbereiten Zustand, welcher in Figur 2 gezeigt ist, liegt die Lasche 13 gegen den oberhalb ihres Drehpunkts 25 angeordneten Rastknopf 10 sowie gegen die Wandung der Ausnehmung 15 an, so daß eine Beschädigung des Profils der Holme 7 vermieden wird.

Wie in Figur 3 dargestellt, können die unteren Enden der Leiterelemente 4 jeweils seitlich ausgestellt sein, um auf diese Weise die Standsicherheit der Gelenkleiter zu erhöhen.

Die Figur 6 zeigt eine Schnittansicht der entlang Linie VI-VI von Figur 1. Um eine Aufstellung der Gelenkleiter auch auf unebenem Untergrund oder bei abgestuftem Untergrund, beispielsweise auf Treppen zu ermöglichen, sind an dem unteren Ende der Holme 7 des Leiterelements 4 jeweils Verlängerungsstreben 16 gelagert, welche längs des jeweiligen Holms 7 verschiebbar und mittels einer Feststelleinrichtung 17 fixierbar sind. Die Verlängerungsstrebe 16 weist im wesentlichen den gleichen Querschnitt auf, wie der Holm 2 des Leiterelements 1, so daß diese durch das Profil des Holms 7 des Leiterelements 4 fest umschlossen werden kann. An dem unteren Bereich des Leiterelemtes 4 ist ein Langloch 26 ausgebildet, in welchem ein Gewindebolzen 27 verschiebbar ist, welcher mit einer Mutter 29 verschraubt ist, die gegen eine Druckplatte 28 vorgespannt werden kann. Die Schraube 27 ist mit einem Handdrehknopf 30 verbunden. Durch Lösen der Schraube 27 ist es somit möglich, die Verlängerungsstrebe 16 zusammen mit der Druckplatte 28 relativ zu dem Holm 7 zu verschieben und in der gewunschten Lage zu fixieren.

Die Gelenkleiter ermöglicht es somit, durch Betätigung des Rastknopfes 10 die Leiterelemente 4 relativ zu den Leiterelementen 1 zu verschieben, um auf diese Weise die Arbeitshöhe der Leiter zu variieren. Da die Verrastung mittels der Rastknöpfe 10 an den Sprossen 3 der Leiterelemente 1 erfolgt, ist sichergestellt, daß, wie in Figur 1 gezeigt, stets eine Zuordnung der Sprossen 8 der Leiterelemente 4 zu den Sprossen 3 der Leiterelemente 1 erfolgt, so daß keine Störung der Bedienungsperson durch ungünstige Zuordnung der einzelnen Sprossen erfolgen kann.

Es ist möglich, die Leiterelemente 4 jeweils ganz auf die Leiterelemente 1 aufzuschieben oder vollständig von diesen zu trennen, um, wie in Fig. 2 gezeigt, die Leiterelemente 4 miteinander zu verbinden und auf diese Weise eine separate Doppelleiter zur Verfügung zu haben. Durch Verschwenkung des Gelenkes 6 ist es weiterhin möglich, die Leiterelemente 1 zueinander fluchtend anzuordnen, so daß eine Anstelleiter großer Höhe gebildet werden kann.

Die Erfindung ist nicht auf das gezeigte Ausführungsbeispiel beschränkt, vielmehr ergeben sich dem Fachmann im Rahmen der Erfindung vielfältige Ausgestaltungsmöglichkeiten.

## Patentansprüche

1. Leiterelement, welches jeweils mehrere an den Stirnseiten von zueinander parallelen Holmen (7) befestigte Sprossen (8) umfaßt, dadurch gekennzeichnet, daß die Sprossen (8) des Leiterelementes (4) in Form von an ihren Enden zusammengepreßten Hohlprofilen ausgebildet sind in der Weise, daß jeweils eine unverformte, erste Seitenfläche einer Sprosse (8) an einer der Stirnseiten eines der Holme (7) anliegt, während eine der ersten gegenüberliegende zweite Seitenfläche so in Richtung auf die erste Seitenfläche verformt ist, daß ihr zur ersten Seitenfläche im wesentlichen paralleles Endstück dieser Seitenfläche benachbart ist, und daß die Holme (7) des Leiterelementes (4) jeweils an der Stirnseite eine Längsnut (9) aufweisen, in welcher die Enden der Sprossen (8) befestigt sind, wobei die Längsnut (9) von der Stirnseite und einer zu dieser parallelen Leiste gebildet wird, die durch ein Verbindungsstück an die Stirnseite angeschlossen ist.

2. Leiterelement nach Anspruch 1, dadurch gekennzeichnet, daß an den oberen Enden der Holme (7) jeweils ein Verbindungselement gelagert ist, welches an dem oberen Ende des jeweiligen Holmes (7) eines anderen Leiterelementes (4) befestigbar ist.

3. Leiterelement nach Anspruch 2, dadurch gekennzeichnet, daß das Verbindungselement in Form einer an dem jeweiligen Holm (7) schwenkbar gelagerten Lasche (13) ausgebildet ist, deren freies Ende mit einer Ausnehmung (14) zur Durchführung eines Rastknopfes (10) versehen ist.

4. Leiterelement nach Anspruch 3, dadurch gekennzeichnet, daß das obere Ende des Holmes (7) des Leiterelementes (4) mit einer schlitzartigen Ausnehmung (15) zur Durchführung der Lasche (13) ausgebildet ist.

5. Leiterelement nach Anspruch 3 oder 4, dadurch gekennzeichnet, daß die Lasche (13) unterhalb des jeweiligen Rastknopfes (10) gelagert ist.

6. Leiterelement nach einem der Ansprüche 1 bis 5, dadurch gekennzeichnet, daß am unteren Ende des Holmes (7) des Leiterelementes (4) eine Verlängerungsstrebe (16) gelagert ist.

7. Leiterelement nach Anspruch 6, dadurch gekennzeichnet, daß die Verlängerungsstrebe (16) längs des Holmes (7) verschiebbar und mittels einer Feststelleinrichtung (17) feststellbar ist.

8. Leiterelement nach einem der Ansprüche 1 bis 7, dadurch gekennzeichnet, daß die unteren Enden der Holme (7) des Leiterelementes (4) seitlich ausgestellt sind.

## Claims

1. A ladder element, comprising respectively a plurality of rungs (8) secured to the front sides of mutually parallel side members (7), **characterized in that** the rungs (8) of the ladder element (4) are constructed in the form of hollow sections compressed at their ends in such a way that an undeformed first lateral face of a rung (8) rests in each case against one of the front sides of one of the side members (7), while a second lateral face opposite the first is deformed in the direction towards the first lateral face in such a way that its end portion substantially parallel to the first lateral face is adjacent to the said lateral face, and the front sides of the side members (7) of the ladder element (4) have in each case a longitudinal groove (9) in which the ends of the rungs (8) are arranged, wherein the longitudinal groove (9) is formed by the front side and a strip parallel thereto which is attached to the front side by a connecting portion.

2. A ladder element according to Claim 1, **characterized in that** at the upper ends of the side members (7) a connecting element is repectively mounted which is securable to the upper end of the respective side member (7) of another ladder element (4).

3. A ladder element according to Claim 2, **characterized in that** the connecting element is constructed in the form of a plate (13) which is pivotably mounted on the respective side member (7) and the free end of which is provided with an opening (14) for the passage of an engagement knob (10).

4. A ladder element according to Claim 3, **characterized in that** the upper end of the side member (7) of the ladder element (4) is formed with a slot-like opening (15) for the passage of the plate (13).

5. A ladder element according to Claim 3 or 4, **characterized in that** the plate (13) is mounted below the respective engaging knob (10).

6. A ladder element according to one of Claims 1 to 5, **characterized in that** an extension strut (16) is mounted at the lower end of the side member (7) of the ladder element (4).

7. A ladder element according to Claim 6, **characterized in that** the extension strut (16) is displaceable along the side member (7) and is securable by means of a securing device (17).

8. A ladder element according to one of Claims 1 to 7, **characterized in that** the lower ends of the side members (7) of the ladder element (4) are spread out laterally.

## Revendications

1. Elément d'échelle comportant plusieurs barreaux (8) fixés chacun aux faces frontales de montants (7) parallèles l'un à l'autre, caractérisé en ce que les barreaux (8) de l'élément d'échelle (4) sont réalisés sous la forme de profilés creux aplatis par pressage à leurs extrémités, de telle façon que chaque première face latérale, non déformée, d'un barreau (8) se trouve au contact de l'une des faces frontales de l'un des montants (7), tandis qu'une deuxième face latérale, opposée à la première face latérale, est déformée, dans la direction de la première face latérale, de telle façon que sa partie d'extrémité, essentiellement parallèle à la première face latérale, est adjacente de cette dernière, et en ce que chacun des montants (7) de l'élément d'échelle (4) présente, sur sa face frontale, une rainure longitudinale (9) dans laquelle sont fixées les extrémités des barreaux (8), la rainure longitudinale (9) étant constituée par la face frontale et par une baguette parallèle à celle-ci, et qui est raccordée à cette face frontale par une pièce de liaison.

2. Elément d'échelle suivant la revendication 1, caractérisé en ce qu'à chaque extrémité supérieure des montants (7), est monté un organe de liaison, qui peut être fixé à l'extrémité supérieure de chaque montant (7) correspondant d'un autre élément d'échelle (4).

3. Elément d'échelle suivant la revendication 2, caractérisé en ce que l'organe de liaison est réalisé sous la forme d'une éclisse (13) qui est montée pivotante sur chaque montant (7) concerné et dont l'extrémité libre présente un évidement (14) destiné à être traversé par un bouton de blocage (10).

4. Elément d'échelle suivant la revendication 3, caractérisé en ce que l'extrémité supérieure du montant (7) de l'élément d'échelle (4) est réalisée avec un évidement (15) en forme de fente pour le passage de l'éclisse (13).

5. Elément d'échelle suivant la revendication 3 ou la revendication 4, caractérisé en ce que l'éclisse (13) est montée en-dessous du bouton de blocage (10) correspondant.

6. Elément d'échelle suivant l'une quelconque des revendications 1 à 5, caractérisé en ce qu'à l'extrémité inférieure du montant (7) de l'élément d'échelle (4), est montée une barre de prolongement (16).

7. Elément d'échelle suivant la revendication 6, caractérisé en ce que la barre de prolongement (16) peut coulisser le long du montant (7) et peut être immobilisée au moyen d'un dispositif de blocage (17).

8. Elément d'échelle suivant l'une quelconque des revendications 1 à 7, caractérisé en ce que les extrémités inférieures des montants (7) de l'élément d'échelle (4) sont déportées latéralement.
